# EUROPÄISCHE PATENTSCHRIFT

(11) **EP 0 289 736 B1**
(45) Veröffentlichungstag und Bekanntmachung des Hinweises auf die Patenterteilung: **24.04.1991**
(21) Anmeldenummer: 88103475.5
(22) Anmeldetag: 05.03.1988
(51) Int. Cl.: E02D 29/14

(54) **Strassenkappe**
Manhole cover
Couvercle de chaussée

(30) Priorität: 04.05.1987 DE 8706349 U
(43) Veröffentlichungstag der Anmeldung: 09.11.1988
(73) Patentinhaber: Burger-Armaturen GmbH, D-58239 Schwerte (DE)
(72) Erfinder: Burger, Hermann-Heinz, D-5840 Schwerte (DE)
(74) Vertreter: Dörner, Lothar, Dipl.-Ing.

(56) Entgegenhaltungen:
- CH-A- 446 210
- DE-A- 2 710 922
- DE-U- 8 125 409

## Beschreibung

### Technisches Gebiet:

Die Erfindung betrifft eine Straßenkappe mit einem im wesentlichen hohlzylindrischen Rahmen, der an einer Stirnseite unter Bildung eines Deckelsitzes zu einem Ring aufgeweitet ist, und mit einem Deckel, der mit seinem Mantel von dem Deckelsitz aufgenommen ist.

Um in Fahrbahnen und Gehwegen unter der Erdoberfläche verlegte Absperreinrichtungen, Abzug- und Kontrollrohre von Gas- oder Wasserleitungen leicht zugänglich zu machen, werden Straßenkappen verwendet. Eine Straßenkappe besteht aus einem nahezu hohlzylindrischen _ leicht kegelstumpfartigen _ Rahmen, der an seinem einem _ oberen _ Ende ringförmig aufgeweitet ist und eine Schulter aufweist, sowie aus einem Deckel, der in den ringförmigen Teil eingelegt ist. Am entgegengesetzten Ende kann der Rahmen einem Flansch für die standfeste und auszugsichere Halterung in einer Fahrbahn oder einem Gehweg aufweisen. Straßenkappen sind Gegenstand mehrerer DIN-Normen (vgl. DIN 4055 bis 4059).

### Stand der Technik:

Straßenkappen bestehen aus Grauguß (vgl. DIN 4058) oder aus Polyurethan-Schaum (vgl. DE-U-81 25 409). Bei Straßenkappen aus Grauguß ist u.a. die Paßgenauigkeit zwischen Deckel und Rahmen gering, was zu dem bekannten "Klappern" des Deckels führt. Dies ist bei Straßenkappen aus Polyurethan nicht der Fall. Vielmehr kann bei ihnen der Deckel paßgenau in den Rahmen eingebracht werden. Der Deckel klappert nicht in dem Rahmen. Der Ersatz von Straßenkappen aus Grauguß durch solche aus Polyurethan setzt aber den vollständigen Ausbau der Straßenkappe aus Grauguß voraus, die dann zu Schrott wird. Dies ist in zahlreichen Fällen ein nicht vertretbarer Aufwand.

Bei einer Schachtabdeckung, also bei einem Gegenstand, dessen Rahmen nur geringe Tiefe aufweist und aus einem L-Profil besteht, in das ein Deckel eingelegt ist, wobei Rahmen und Deckel aus Grauguß hergestellt sind, ist es bekannt (vgl. CH-A-446 210), den Rahmen mit einer im Querschnitt ebenfalls L-förmigen Kunststoffschicht auszufüllen. Um den Rand und den unterseitigen Randbereich des Deckels ist eine im Querschnitt ebenfalls L-förmige Kunststoffschicht angebracht. Über die Art des Kunststoffs ist nichts ausgesagt.

### Darstellung der Erfindung:

Der Erfindung liegt die Aufgabe zugrunde, eine Straßenkappe zu schaffen, bei der die Paßgenauigkeit zwischen Rahmen und Deckel gegeben ist, ohne die gesamte Straßenkappe aus Polyurethan herstellen zu müssen. Gemäß der Erfindung wird diese Aufgabe dadurch gelöst, daß der Deckel aus einem scheibenförmigen Mittelstück aus Grauguß und dem ausschließlich stirnseitig das Mittelstück umgebenden ringförmigen Mantel aus Polyurethan gebildet ist, wobei der Mantel auf der der Auflageschulter des Deckel- sitzes zugewandten Seite derart zu einem Kragen ergänzt ist, daß er über die Stirnseite des Mittelstücks hinaus nach unten vorsteht.

Polyurethane sind durch Polyaddition von Diisocyanaten an Diole entstehende lineare Kettenmoleküle, die die Urethan-Gruppierung enthalten. Polyurethan-Schäume entstehen bei der Polyaddition, wenn Wasser und/oder Carbonsäure zugegen sind (vgl. Römpps Chemie-Lexikon Band 5 1975 S. 2774/2775).

Die Straßenkappe nach der Erfindung hat hinsichtlich der Paßgenauigkeit zwischen Deckel und Rahmen die Eigenschaft der vollständig aus Polyurethan bestehenden Straßenkappe. Sie kann wie diese an Stelle der Straßenkappe aus Grauguß eingesetzt werden. Der Einsatz erfolgt im Austausch: Der Rahmen braucht nicht ausgebaut zu werden; vielmehr kann an Ort und Stelle der vollständig aus Grauguß bestehende alte Deckel gegen den Deckel nach der Erfindung ausgetauscht werden.

In Ausgestaltung der Erfindung ist auch der aus Grauguß bestehende Rahmen im Bereich des Deckelsitzes mit einer napfartigen Ausnehmung versehen und diese mit Polyurethan ausgefüllt. Soll ein solcher Rahmen ersetzt werden, wird die Straßenkappe aus Grauguß ausgebaut und an ihrer Stelle eine Straßenkappe nach der Erfindung eingesetzt. Die ausgebaute Straßenkappe aus Grauguß wird dann gemäß der Erfindung bearbeitet.

Erfindungsgemäß bearbeitete alte Rahmen und Deckel können gegen die nächste Straßenkappe aus Grauguß ausgetauscht werden. Straßenkappen nach der Erfindung mit Deckelsitz und Mantel aus Polyurethan können auch fabrikmäßig neu hergestellt und eingesetzt werden.

### Kurze Beschreibung der Zeichnung:

Ein Ausführungsbeispiel der Erfindung ist in der Zeichnung dargestellt und wird nachfolgend näher beschrieben. Die einzige Figur zeigt in verkleinertem Maßstab einerseits die Ansicht, andererseits einen Axialschnitt einer Straßenkappe.

### Bester Weg zur Ausführung der Erfindung:

Die als Ausführungsbeispiel gewählte Straßenkappe weist einen Rahmen 1 auf, in den ein Deckel 2 eingelegt ist. Sowohl der Rahmen 1 als auch der Deckel 2 bestehen im Ausführungsbeispiel aus Grauguß und Polyurethan. Es ist möglich, nur den Deckel 2 aus Grauguß und Polyurethan herzustellen; das jeweils andere Teil nur aus Grauguß. Letzteres führt aber nicht in vollem Umfang zu den mit der Erfindung angestrebten Vorteilen.

Der Rahmen 1 weist ein im wesentlichen hohlzylindrisches, leicht konisches Mittelteil 11 aus Grauguß auf. An der einen Stirnseite des Rahmens 1 ist an das Mittelteil 11 unter Bildung eines Deckelsitzes 3 ein Ring 13 angeformt. Der Deckelsitz 3 ist gebildet von einer napfartigen Ausnehmung 12 in dem Ring 13, die mit Polyurethan ausgefüllt ist. In dem Deckelsitz 3 ruht der Deckel 2. Gegenüber der Ausnehmung 12 in Axialrichtung nach innen versetzt ist an der Innenwandung des Mittelteils 11 ein in den Hohlraum ragender Steg 14 angeformt. Mit Hilfe des Stegs 14 wird der Deckel 2 unverlierbar an dem Rahmen 1 befestig. Auf der dem Ring 13 abgewandten Stirnseite geht das Mittelteil 11 in einen Flansch 15 über.

Der Deckel 2 ist aus einem scheibenförmigen Mittelstück 21 aus Grauguß und einem das Mittelstück 21 umgebenden ringförmigen Mantel 4 aus Polyurethan gebildet. Für die Auflage in dem Deckelsitz 3 und zur Stabilisierung ist der Mantel 4 zu einem Kragen 23 ergänzt. Es ist möglich, auf der Innenseite des Deckels 2 Verstärkungsrippen vorzusehen. Die äußere Oberfläche 22 des Deckels 2 liegt bündig mit der Stirnfläche 16 des Rings 13. Der Deckel 2 weist mittig eine Vertiefung 24 für die Aufnahme von Betätigungs- und Halteorganen auf.

## Patentansprüche

1. Straßenkappe mit einem im wesentlichen hohlzylindrischen Rahmen, der an einer Stirnseite unter Bildung eines Deckelsitzes zu einem Ring aufgeweitet ist, und mit einem Deckel, der mit seinem Mantel von dem Deckelsitz aufgenommen ist, dadurch gekennzeichnet, daß der Deckel (2) aus einem scheibenförmigen Mittelstück (21) aus Grauguß und dem ausschließlich stirnseitig das Mittelstück umgebenden ringförmigen Mantel (4) aus Polyurethan gebildet ist, wobei der Mantel auf der der Auflageschulter des Deckelsitzes (3) zugewandten Seite derart zu einem Kragen (23) ergänzt ist, daß er über die Stirnseite des Mittelstücks (21) hinaus nach unten vorsteht.

2. Straßenkappe nach Anspruch 1, dadurch gekennzeichnet, daß der aus Grauguß bestehende Rahmen (1) im Bereich des Deckelsitzes (3) mit einer napfartigen Ausnehmung (12) versehen ist, die mit Polyurethan ausgefüllt ist.

## Claims

1. Valve box with a predominantly hollow cylindrical frame, which is expanded at a front face to a ring which forms a seat for the cover, and with a cover, the jacket of which is accomodated by the seat for the cover, **characterized in that** the cover (2) consists of a cast iron, disc-shaped center piece (21) and, exclusively on the front face, the circular polyurethane jacket (4) which encircles the center piece whereby the jacket is extended on the side facing the supporting shoulder of the cover seat (3) to form a collar (23) in such a manner that it projects downward over the front face of the center piece (21).

2. Valve box in accordance with claim 1, **characterized in that** the cast iron frame (1) is provided with a polyurethane-filled disc-shaped recess (12) in the area of the cover seat (3).

## Revendications

1. Couvercle de bouche d'incendie composé essentiellement d'un châssis cylindrique creux s'élargissant du côté frontal en un siège annulaire de couvercle, et d'un couvercle et de son manteau auxquels le siège sert de réceptacle, **caractérisé en ce que** le couvercle (2) est constitué d'une pièce centrale (21) en fonte grise et du manteau (4) en polyuréthane enveloppant uniquement la face frontale de la pièce centrale, la face du manteau tournée vers l'épaulement (3) du siège du couvercle ayant complémentairement la forme d'un col (23) tel qu'il dépasse vers la bas la face frontale de la pièce centrale (21).

2. Couvercle de bouche d'incendie selon revendication 1, caractérisé en ce que le châssis (1) en fonte grise présente un évidement (12) en forme d'auge au niveau du siège (3) du couvercle, lequel (12) est rempli de polyuréthane.
